# EUROPÄISCHE PATENTANMELDUNG

(11) **EP 0 572 929 A1**
(43) Veröffentlichungstag der Anmeldung: **08.12.1993**
(21) Anmeldenummer: 93108612.8
(22) Anmeldetag: 27.05.1993
(51) Int. Cl.: E04H 6/24

(54) **Parkpalette**

(30) Priorität: 04.06.1992 DE 4218487
(71) Anmelder: BAYRISCHE PARK- UND LAGERSYSTEME GmbH, D-83404 Ainring (DE)
(72) Erfinder: Knappe, Faisal H.J., W-2359 Heidmoor (DE); Kegelmann, Frank, W-8121 Sindeldorf (DE)
(74) Vertreter: Schieschke, Klaus, Dipl.-Ing.

(57) **Zusammenfassung**

Die Erfindung bezieht sich auf eine Parkpalette 1, insbesondere zur horizontalen und/oder vertikalen Bewegung eines darauf abgestellten Kraftfahrzeugs in einem Parksystem, mit einer rechteckigen Grundplatte 2, an deren Unterseite mehrere Rollelemente 3 gelagert sind. Hierbei weist die Parkpalette 1 ein sich längs und quer durch die Grundplatte 2 erstreckendes Transportkreuz 4 mit einem Längsbalken 5 und einem Querbalken 6 auf, welches an seinen Endbereichen von einem Profilrahmen 7 mit außenseitigem Führungsprofil 8 umgeben ist, wobei in den Bereichen zwischen dem Transportkreuz 4 und dem Profilrahmen 7 gitterartige Abstellflächen 9, 9' angeordnet sind. Zumindest ein Balken des Transportkreuzes 4 und der Profilrahmen 7 sind hierbei unterseitig mit Lagerstellen für die Rollelemente 3 versehen.

## Beschreibung

Die Erfindung bezieht sich auf eine Parkpalette, insbesondere zur horizontalen und/oder vertikalen Bewegung eines darauf abgestellten Kraftfahrzeugs in einem Parksystem, mit einer rechteckigen Grundplatte, an deren Unterseite mehrere Rollelemente gelagert sind.

Als Stand der Technik ist bereits der Einsatz von rechteckig ausgebildeten Parkpaletten bekannt, welche unterseitig vier Rollelemente aufweisen und oberseitig mit einer Rinne zur Einlagerung der Vorderräder eines Kraftfahrzeuges versehen sind (DE 28 04 422 A1). Diese bekannten Paletten sind so ausgebildet, daß eine Klemmeinrichtung eine Verbindung zu einem Mitnehmer eines Verschiebeantriebs herstellt, so daß hierdurch die betreffende Palette beliebig geradlinig verschoben werden kann. Es ergibt sich damit ein hoher baulicher Aufwand.

Zum Stand der Technik zählt weiterhin ein Flurparker für Kraftfahrzeuge, bei welchem Paletten mit insgesamt acht Rollenpaaren Anwendung finden (DE 40 28 590 A1). Jede Palette weist einen eigenen Antriebsmotor auf, wobei ein Rollenpaar heb- und senkbar ausgebildet ist, um die Verschiebung in der einen bzw. in der anderen Ebene zu ermöglichen bzw. zu sperren. Infolge dieser Anordnung ergibt sich auch bei dieser Palette ein hoher baulicher Aufwand.

Darüber hinaus ist ein Parksystem bekannt, bei welchem die Paletten jeweils aus einem Antriebsfeld und einem Rahmen bestehen (PCT/EP 89/00618). Jeder Rahmen ist über eine Hubvorrichtung in einem Tragwerk abgestützt. Die Rollen der Palette sind jeweils heb- und senkbar. Darüber hinaus sieht dieses System die Stapelung von Paletten sowie eine Rücktransportmöglichkeit leerer Paletten zum Ausgangspunkt vor. Die Gestaltung der Paletten ist jedoch wiederum baulich und kostenmäßig aufwendig.

Demgegenüber liegt der vorliegenden Erfindung die Aufgabe zugrunde, eine Parkpalette der eingangs genannten Art so auszubilden, daß bei einfachem und kostensparendem Aufbau ein funktionssicherer und robuster Betrieb in einem Parksystem ermöglicht wird.

Diese Aufgabe wird erfindungsgemäß dadurch gelöst, daß die Parkpalette ein sich längs und quer durch die Grundplatte erstreckendes Transportkreuz mit einem Längsbalken und einem Querbalken aufweist, welches an seinen Endbereichen von einem Profilrahmen mit außenseitigem Führungsprofil umgeben ist, daß in den Bereichen zwischen dem Transportkreuz und dem Profilrahmen gitterartige Abstellflächen angeordnet sind und daß zumindest ein Balken des Transportkreuzes und der Profilrahmen unterseitig mit Lagerstellen für die Rollelemente versehen ist.

Hierdurch ergibt sich der Vorteil eines einfachen, kostensparenden und robusten Aufbaues der Parkpalette.

Der Längs- und der Querbalken des Transportkreuzes kann jeweils ein gegen die Unterseite gerichtetes U-Profil aufweisen, zwischen dessen Schenkeln sich Mitnehmerstege befinden. Über diese Mitnehmerstege und ein daran eingreifbares Transportsystem lassen sich die erfindungsgemäßen Parkpaletten in X- bzw. Y-Richtung auf einfache Weise verschieben. Hierbei kann in weiterer Ausgestaltung der Erfindung die Zahl der Mitnehmerstege im Längsbalken kleiner als die Zahl der Mitnehmerstege im Querbalken sein, wobei beispielsweise jede Seite des Längsbalkens mindestens einen Mitnehmersteg aufweisen kann.

In weiterer Ausgestaltung der Erfindung kann außenseitig der Schenkel des U-Profils des Längs- und Querbalkens jeweils ein Kastenprofil angeordnet sein, in welchem sich unterseitig die Lagerstellen für die als Kugeln ausgebildeten Rollelemente befinden. Das Transportkreuz stellt damit das wesentliche Teil der erfindungsgemäßen Parkpalette dar, woraus ein robuster Aufbau der Parkpalette resultiert. Hierbei können das Kastenprofil und der Profilrahmen die gleiche Dimensionierung aufweisen.

Nach einem anderen Merkmal der Erfindung können die gitterartigen Abstellflächen durch Profile unterteilt sein, wobei die Profile beispielsweise zwischen der Außenseite des Längsbalkens und der Innenseite des Profilrahmens angeordnet sind. Erfindungsgemäß besteht die Möglichkeit, daß die Profile die gitterartigen Abstellflächen in ungleiche Abschnitte unterteilen, um den unterschiedlichen Belastungen Rechnung zu tragen. Hierbei können sich in den Endabschnitten des Längsbalkens kleinere Abschnitte der gitterartigen Abstellflächen befinden.

Nach einem anderen Merkmal der Erfindung kann das Führungsprofil als U-Profil ausgebildet und mit der Stirnseite seiner beiden Schenkel an dem Profilrahmen befestigt sein. Dieses Führungsprofil dient gleichzeitig als sogenannter Fangfalz, so daß doppelte Funktion vorliegt.

Die Erfindung wird nachfolgend anhand eines in der Zeichnung dargestellten Ausführungsbeispiels näher beschrieben. In der Zeichnung zeigen:
- Fig.1: eine Draufsicht auf eine Parkpalette;
- Fig. 2: einen Schnitt gemäß der Linie II - II in Fig. 1;
- Fig. 3: eine vergrößerte Schnittansicht nach Fig. 2, teils gebrochen;
- Fig. 4: gestapelte Parkpaletten in Seitenansicht.

Die in den Figuren 1 - 3 dargestellte Parkpalette 1 dient insbesondere zur horizontalen und/oder vertikalen Bewegung eines darauf abgestellten, nicht näher dargestellten Kraftfahrzeuges in einem beliebigen Parksystem. Die Parkpalette 1 besteht im wesentlichen aus einer rechteckigen Grundplatte. Diese Grundplatte weist ein Transportkreuz 4 mit einem Längsbalken 5 und einem Querbalken 6 auf, wobei das Transportkreuz 4 an seinen Endbereichen von einem Profilrahmen 7 umgeben ist.

Wie insbesondere aus Fig. 2 und 3 ersichtlich, weist der Längs- und Querbalken 5, 6 des Transportkreuzes 4 jeweils ein gegen die Unterseite gerichtetes U-Profil 10 auf. Zwischen dessen Schenkeln 11 und 12 befinden sich Mitnehmerstege 13. Diese Mitnehmerstege 13 dienen als Eingriffsmöglichkeit für ein nicht näher dargestelltes Transportsystem, beispielsweise in Form einer mit Zapfen versehenen Transportkette, wobei die Zapfen die Mitnehmerstege 13 beaufschlagen und damit die Parkpalette 1 entweder in Längs- oder in Querrichtung entsprechend des Eingriffs in die betreffenden Mitnehmer 13 des Längs- oder Querbalkens 5, 6 bewirken.

Die Zahl der Mitnehmerstege 13 kann hierbei im Längsbalken 5 kleiner als die Zahl der Mitnehmerstege 13 im Querbalken 6 sein. Bei dem Ausführungsbeispiel nach Fig. 1 weist das Längsprofil 5 insgesamt vier Mitnehmerstege 13 auf, wohingegen das Querprofil insgesamt acht Mitnehmerstege besitzt.

Außenseitig der Schenkel 11 und 12 des U-Profils 10 des Längs- und Querbalkens 5 bzw. 6 ist jeweils ein Kastenprofil 14 angeordnet. In diesem Kastenprofil 14 befinden sich unterseitig Lagerstellen 15 für Rollelemente 3. Weitere Lagerstellen 15 sind in dem Profilrahmen 7 vorhanden, welcher die Endbereiche des Transportkreuzes 4 umgibt. Die Rollelemente 3 können beispielsweise als Kugeln ausgebildet sein.

Die beidseitig der Schenkel 11 und 12 angeordneten Kastenprofile 14 und der Profilrahmen 7 können gemäß Fig. 3 die gleiche Dimensionierung aufweisen.

Wie insbesondere aus Fig. 3 ersichtlich, ist der Profilrahmen 7 mit einem außenseitigen Führungsprofil 8 umgeben. Dieses Führungsprofil 8 ist als U-Profil ausgebildet, wobei jeweils die Stirnseite der beiden Schenkel des U-Profils an dem Profilrahmen 7 vorzugsweise durch Schweißen befestigt ist.

Wie aus Fig. 1 erkennbar, befinden sich in den Bereichen zwischen dem Transportkreuz 4 und dem Profilrahmen 7 gitterartige Abstellflächen 9 bzw. 9'. Diese gitterartigen Abstellflächen 9 bzw. 9' sind durch Profile 16 unterteilt. Hierbei sind die Profile 16 zwischen der Außenseite des Längsbalkens 5 und der Innenseite des Profilrahmens 7 angeordnet. Aus Fig. 1 geht hervor, daß die Profile 16 die gitterartigen Abstellflächen in ungleiche Abschnitte 9 unterteilen, d. h. es liegen kleine Abstellflächen 9' und große Abstellflächen 9 vor.

Die Profilrahmen 7 und das Kastenprofil 14 können innenseitig mit einem L-Profil, z. B. durch Schweißen, verbunden sein. Dieses vorzugsweise umlaufende Profil 20 dient zur Auflage der gitterartigen Abstellflächen 9 bzw. 9', welche dadurch stabil gestützt sind und hohe Belastungen aufnehmen können.

Nach Fig. 4 besteht die Möglichkeit, die einzelnen Paletten 1 übereinander zu stapeln, wobei z. B. durch nicht näher dargestellte Anschläge gewährleistet wird, daß keine seitliche Verschiebung der gestapelten Paletten 1 eintreten kann.

Die Parkpalette kann bezüglich der Profile und der Abstellflächen aus Stahl, Aluminium oder Kunststoff bestehen. Es ist auch denkbar, verschiedene vorgenannte Materialien gemeinsam bei der Gestaltung einer Palette vorzusehen.

Insgesamt wird eine Parkpalette 1 geschaffen, welche bei robustem Aufbau und kostensparender Herstellung eine hohe Tragfähigkeit aufweist, stapelbar ist und bei jedem Parksystem eingesetzt werden kann.

## Patentansprüche

1. Parkpalette, insbesondere zur horizontalen und/oder vertikalen Bewegung eines darauf abgestellten Kraftfahrzeugs in einem Parksystem, mit einer rechteckigen Grundplatte, an deren Unterseite mehrere Rollelemente gelagert sind, dadurch gekennzeichnet,
daß die Parkpalette (1) ein sich längs und quer durch die Grundplatte (2) erstreckendes Transportkreuz (4) mit einem Längsbalken (5) und einem Querbalken (6) aufweist, welches an seinen Endbereichen von einem Profilrahmen (7) mit außenseitigem Führungsprofil (8) umgeben ist,
daß in den Bereichen zwischen dem Transportkreuz (4) und dem Profilrahmen (7) gitterartige Abstellflächen (9, 9') angeordnet sind und
daß zumindest ein Balken des Transportkreuzes (4) und der Profilrahmen (7) unterseitig mit Lagerstellen (15) für die Rollelemente (3) versehen ist.

2. Palette nach Anspruch 1, dadurch gekennzeichnet, daß der Längs- und der Querbalken (5, 6) des Transportkreuzes (4) jeweils ein gegen die Unterseite gerichtetes U-Profil (10) aufweist, zwischen dessen Schenkeln (11, 12) sich Mitnehmerstege (13) befinden.

3. Palette nach Anspruch 2, dadurch gekennzeichnet, daß die Zahl der Mitnehmerstege (13) im Längsbalken (5) kleiner als die Zahl der Mitnehmerstege (13) im Querbalken (6) ist.

4. Palette nach Anspruch 2 und 3, dadurch gekennzeichnet, daß jede Seite des Längsbalkens (5) beidseitig der Mitte mindestens einen Mitnehmersteg (13) aufweist.

5. Palette nach Anspruch 2, dadurch gekennzeichnet, daß außenseitig der Schenkel (11, 12) des U-Profils (10) des Längs- und Querbalkens (5, 6) jeweils ein Kastenprofil (14) angeordnet ist, in welchem sich unterseitig die Lagerstellen (15) für die als Kugeln ausgebildeten Rollelemente (3) befinden.

6. Palette nach Anspruch 1 und 5, dadurch gekennzeichnet, daß das Kastenprofil (14) und der Profilrahmen (7) die gleiche Dimensionierung aufweisen.

7. Palette nach Anspruch 1, dadurch gekennzeichnet, daß die gitterartigen Abstellflächen (9, 9') durch Profile (6) unterteilt sind.

8. Palette nach Anspruch 7, dadurch gekennzeichnet, daß die Profile (16) zwischen der Außenseite des Längsbalkens (5) und der Innenseite des Profilrahmens (7) angeordnet sind.

9. Palette nach Anspruch 7 und 8, dadurch gekennzeichnet, daß die Profile (16) die gitterartigen Abstellflächen (9, 9') in ungleiche Abschnitte unterteilen.

10. Palette nach Anspruch 9, dadurch gekennzeichnet, daß sich in den Endbereichen des Längsbalkens (5) kleinere Abschnitte der gitterartigen Abstellflächen (9') befinden.

11. Palette nach Anspruch 1, dadurch gekennzeichnet, daß das Führungsprofil (8) als U-Profil ausgebildet und mit der Stirnseite seiner beiden Schenkel an dem Profilrahmen (7) befestigt ist.

12. Palette nach einem der vorhergehenden Ansprüche, dadurch gekennzeichnet, daß der Profilrahmen (7) und das Kastenprofil (14) innenseitig mit einem L-Profil (20) verbunden sind, welche die Abstützung für die gitterartigen Abstellflächen (9, 9') bilden.
